# EUROPÄISCHE PATENTSCHRIFT

(11) **EP 0 366 962 B1**
(45) Veröffentlichungstag und Bekanntmachung des Hinweises auf die Patenterteilung: **01.03.1995**
(21) Anmeldenummer: 89118397.2
(22) Anmeldetag: 04.10.1989
(51) Int. Cl.: B05C 5/02

(54) **Schlitzdüse**
Slot nozzle
Buse à fente

(30) Priorität: 04.10.1988 DE 8812493 U
(43) Veröffentlichungstag der Anmeldung: 09.05.1990
(73) Patentinhaber: NORDSON CORPORATION, Westlake Ohio 44145-1148 (US)
(72) Erfinder: Claassen, Henning J., D-2120 Lüneburg (DE)
(74) Vertreter: Schwabe - Sandmair - Marx

(56) Entgegenhaltungen:
- WO-A-88/01542
- DE-A- 3 223 999
- DE-C- 3 635 481
- US-A- 4 774 109

## Beschreibung

Die Erfindung betrifft eine Schlitzdüse zum Auftragen eines flüssigen, hochpolymeren Werkstoffes, insbesondere eines Schmelzklebstoffes auf der Basis von Polyurethan, der im Oberbegriff des Anspruchs 1 angegebenen Gattung.

Aus der DE-PS 35 41 784 geht eine Schlitzdüse hervor mit einem Düsenkörper, einem Zuführkanal für flüssigen Werkstoff in dem Düsenkörper, einem steuerbaren Absperrventil in dem Zuführkanal, einer Ausbreitkammer, die sich in Strömungsrichtung an den Zuführkanal anschließt, sowie mit einem mit der Ausbreitkammer verbundenen Austrittsschlitz, so daß eine geschlossene Schicht des flüssigen, hochpolymeren Werkstoffes auf das zu beschichtende Substrat, meist eine Bahn, die unter dem Düsenkörper vorbeibewegt wird, aufgebracht werden kann.

Bei dieser Schlitzdüse treten dann Schwierigkeiten auf, wenn bei intermittierendem Betrieb mit hohen Schaltfrequenzen gearbeitet werden muß, da dann der gewünschte, einwandfreie Abriß am Austrittsschlitz nicht mehr gewährleistet ist. Der auf das zu beschichtende Substrat aufgebrachte Werkstoff zeigt dann unschöne Muster, die zu Problemen bei der weiteren Handhabung führen können.

Eine Schlitzdüse der angegebenen Gattung geht aus der WO-A-88/01542 hervor, die einen Düsenkörper, einen Zuführkanal für den flüssigen Werkstoff in dem Düsenkörper, ein steuerbares Absperrventil, eine sich an den Zuführkanal anschließende Ausbreitkammer und einen mit der Ausbreitkammer verbundenen Austrittsschlitz aufweist.

Auch bei dieser Schlitzdüse treten dann Schwierigkeiten auf, wenn bei intermittierendem Betrieb mit hohen Schaltfrequenzen gearbeitet werden muß. Insbesondere machen sich jedoch die oben erwähnten Probleme bei Kontakt mit Wasser bemerkbar.

Bei dieser bekannten Schlitzdüse muß nämlich der flüssige, hochpolymere Werkstoff, im allgemeinen ein Schmelzklebstoff, einen langen inneren Durchgang passieren, der zwischen der Fluid-Spitze der "Schmelzkleberpistole" und der Vorderfläche einer Grundplatte ausgebildet ist, die in einer Auslaßöffnung an der Vorderfläche endet. Außerdem ist dieser innere Durchmesser in der Nähe der Auslaßöffnung gebogen. Deshalb kann sich dort Schmelzklebstoff ansammeln und insbesondere nach Kontakt mit Wasser aushärten, so daß dieser Teil des Durchgangs verstopft wird. Um dies zu verhindern, enthält die bekannte Schlitzdüse eine Heizeinrichtung, die eine bestimmte Temperatur des durch den inneren Durchgang fließenden Schmelzklebstoffes aufrechterhält und damit die Aushärtung verhindert.

Der Erfindung liegt die Aufgabe zugrunde, eine Schlitzdüse der angegebenen Gattung zu schaffen, die einerseits einen einwandfreien Abriß gewährleistet und andererseits das vorzeitige Ausreagieren des flüssigen, hochpolymeren Werkstoffes weitgehend verhindert.

Diese Aufgabe wird erfindungsgemäß durch die im kennzeichenden Teil des Anspruchs 1 angegebenen Merkmale gelöst.

Zweckmäßige Ausführungsformen werden durch die Merkmale der Unteransprüche definiert.

Die mit der Erfindung erzielten Vorteile beruhen auf der Erkenntnis, daß die bisher üblichen langen Fließwege von dem Absperrventil im Auftragkopf zum Austrittschlitz die Strömung des flüssigen Werkstoffes so stark beeinflussen, daß der angestrebte einwandfreie Abriß nicht mehr gewährleistet ist. Deshalb wird vorgeschlagen, keine Toträume mehr vorzusehen, in denen sich der Schmelzklebstoff ansammeln und aushärten kann, und das Materialvolumen in der Schlitzdüse in Strömungsrichtung gesehen hinter dem Absperrventil so weit wie möglich zu verringern. Diese Verringerung der Materialmenge in diesem Bereich reduziert die Wahrscheinlichkeit dafür, daß der Schmelzklebstoff während der Abschaltzeiten aushärten kann. Dies stellt besonders bei Verwendung von PUR-Materialien ein Problem dar.

Die strukturellen Merkmale, die diese Vorteile ermöglichen, sind:
1) Der Zuführkanal verläuft zwischen den Absperrventilen und der Ausbreitkammer geradlinig und enthält keine Kurven, Krümmungen oder gar rechtwinklige Abknickungen. Es gibt also keine "Ecken", in denen sich Schmelzklebstoffe sammeln könnten.
2) Das Absperrventil befindet sich sehr nahe bei dem Ausbreitschlitz. Dies wird dadurch erreicht, daß in der Schlitzdüse ein Querkanal vorgesehen ist, um den Schmelzklebstoff dem Nadelventil zuzuführen.

Durch diese Maßnahmen wird also gewährleistet, daß der aus dem Zuführkanal austretende flüssige Werkstoff sofort in die Ausbreitkammer und damit in die Schlitzdüse gelangt, also jede relevante Beeinflussung des Strömungsvorgangs auf dieser kurzen Strecke ausgeschlossen werden kann. Dadurch ergeben sich definierte Verhältnisse, die wiederum zu einem einwandfreien Abriß führen.

Dazu trägt auch bei, daß genau definierte Temperatur-Bedingungen eingestellt werden können und der flüssige hochpolymere Werkstoff mit einer definierten Temperatur von dem Zuführkanal über die Ausbreitkammer in den Austrittsschlitz gelangt, wie es für einen einwandfreien, insbesondere intermittierenden Betrieb erforderlich ist.

Der flüssige, hochpolymere Werkstoff strömt auf einer geraden Linie durch den Zuführkanal mit dem Absperrventil in die Ausbreitkammer und wird dann erst in den Austrittsschlitz umgelenkt, so daß praktisch keine Toträume vorhanden sind und damit das Ausreagieren relevanter Werkstoff-Mengen in solchen Toträumen ausgeschlossen wird.

Das Absperrventil befindet sich also nicht, wie beim Stand der Technik, in einem eigenen, mit dem Düsenkörper verbundenen Auftragkopf, sondern in dem Düsenkörper selbst, so daß sich ein sehr kompakter Aufbau ergibt. Diese räumliche Anordnung trägt dazu bei, daß der flüssige, hochpolymere Werkstoff ohne wesentliche Abknickungen von dem Zuführkanal über die Ausbreitkammer in den Austrittsschlitz gelangen kann. Es hat sich als günstig herausgestellt, wenn der Abstand zwischen der Absperrstelle einerseits und dem Eintritt in den Verteilerkanal andererseits maximal 50 mm beträgt; sehr gute Ergebnisse werden mit einem Abstand von etwa 25 mm erhalten.

Für diese Schlitzdüse kann im Prinzip der aus der DE-PS 35 41 784 bekannte Grundaufbau des Düsenkörpers verwendet werden, also insbesondere der Aufbau aus zwei Teilen, die miteinander verbunden, insbesondere verschraubt sind. Der Zuführkanal mit dem Absperrventil erstreckt sich durch einen Düsenkörper-Teil, während sich der Austrittsschlitz in den Grenzflächen zwischen den beiden Teilen befindet und entweder durch ein sogenanntes "Maskenblech" oder durch eine Ausfräsung in einer der beiden Flächen der beiden Düsenkörper-Teile gebildet wird.

Die Ausbreitkammer kann sich entweder in dem gleichen Düsenkörper-Teil wie der Zuführkanal oder in den anderem Düsenkörper-Teil befinden. Es muß nur gewährleistet sein, daß der flüssige, hochpolymere Werkstoff möglichst geradlinig von dem Zuführkanal über die Ausbreitkammer in den Austrittsschlitz strömt.

Die Erfindung wird im folgenden anhand eines Ausführungsbeispiels unter Bezugnahme auf die beiliegenden, schematischen Zeichnungen näher erläutert. Es zeigen
Fig. 1 einen vertikalen Schnitt durch die Schlitzdüse,
Fig. 2 eine perspektivische Ansicht der Schlitzdüse, und
Fig. 3 eine perspektivische Ansicht eines Teils des Düsenkörpers.

Die aus Figur 1 ersichtliche, allgemein durch das Bezugszeichen 10 angedeutete Schlitzdüse weist einen Düsenkörper auf, der aus zwei miteinander verschraubten, plattenförmigen Teilen 12 und 14 besteht. In Figur 1 sind zwei Verbindungsschrauben 16 ersichtlich, deren Köpfe in die Fläche des Teils 14 versenkt sind.

Der Düsenkörper ist mit Bohrungen versehen, in denen sich Heizpatronen befinden. Eine solche Bohrung ist durch das Bezugszeichen 18 angedeutet. In der Regel sind mehrere Heiz-Bohrungen mit Heiz-Patronen vorgesehen, und zwar in beiden Teilen 12, 14.

Durch einen der beiden Teile 12, 14, bei der dargestellten Ausführungsform durch den Teil 12, erstreckt sich ein Querkanal 18, der senkrecht zur Schnittebene in Figur 1 verläuft, einen kreisförmigen Querschnitt hat und an ein Aufschmelzgerät (nicht dargestellt) angeschlossen ist, das den in der Regel festen oder zumindest zähflüssigen, hochpolymeren Werkstoff, insbesondere einen Schmelzklebstoff auf der Basis von Polyurethan, aufschmilzt und dem Querkanal 18 unter Druck zuführt.

Im rechten Winkel zu diesem Querkanal 18 verlaufen mehrere Bohrungen, in die Absperrventile 20 eingesetzt sind; obwohl in der Schnittdarstellung nach Figur 1 nur ein Absperrventil 20 dargestellt ist, werden in der Regel mehrere Absperrventile 20 verwendet, wie man auch aus Figur 2 erkennt, die insgesamt vier Absperrventile 20 andeutet.

Jedes Absperrventil 20 bestent aus einem in die Bohrung des Teils 12 eingesetzten Ventilkörper 22 mit einer Bohrung, in der eine Ventilnadel 24 hin- und hergeschoben werden kann. Die Ventilnadel 24 ist an ihrem oberen Ende mit einem Kolben 26 versehen, der sich in einer Kolbenkammer 28 befindet; die Kolbenkammer weist zwei Druckluftanschlüsse auf, denen in Richtung der Pfeile abwechselnd Druckluft zugeführt wird; dadurch werden die beiden Flächen des Kolbens 26 abwechselnd durch Druckluft beaufschlagt, so daß der Kolben 26 und damit die Ventilnadel 24 pneumatisch hin- und herverschoben wird.

Am oberen Ende des Absperrventils 20 befindet sich ein Einstellknopf 30 für den Hub der Ventilnadel 24.

Da der Ventilkörper 22 etwas über der Querbohrung 18 endet, entsteht ein die Querbohrung 18 umgebendes Loch, deren Boden mit einem austauschbaren, plattenförmigen Sitz 32 für die Ventilnadel 24 bedeckt ist. Der Sitz 32 hat eine mit der Bohrung für die Ventilnadel 24 in dem Ventilkörper 22 fluchtende Bohrung 34, so daß die Spitze der Ventilnadel 24 an einem Ende ihres Hubes in die Bohrung 34 in dem Sitz 32 eindringt und diese verschließt. Diese Lage ist in Figur 1 angedeutet.

Am anderen Ende ihres Hubes gibt die Ventilnadel 24 die Bohrung 34 in dem Sitz 32 frei, so daß der flüssige, hochpolymere thermoplastische Werkstoff aus der Querbohrung 18 über das Loch 19 in die Bohrung 34 des Sitzes 32 fließen kann.

In Bewegungsrichtung der Ventilnadel 24, also mit der Bohrung in dem Ventilkörper 22 und der Bohrung 34 in dem Sitz 32 fluchtend, schließt sich ein kurzer Kanal 36 im Teil 12 an, der in der dem Teil 14 zugewandten Stirnfläche des Teils 12 endet.

In der den Bohrungen 36 des Teils 12 gegenüberliegenden Stirnfläche des Teils 14 befindet sich eine langgestreckte Ausbreitkammer 37, die sich nahezu über die gesamte Länge des Düsenkörpers aus den beiden Teilen 12, 14 erstreckt und ebenfalls mit den Bohrungen 36 fluchtet, so daß der flüssige, hochpolymere thermoplastische Werkstoff auf einer geraden Linie von dem Loch 19 über die Bohrung 34 im Sitz 32 und die Bohrung 36 in dem Teil 12 in die Ausbreitkammer 37 fließen kann und dadurch gleichmäßig über nahezu die gesamte Länge des Düsenkörpers 12, 14 verteilt wird.

Zwischen den beiden aneinanderliegenden Stirnflächen der beiden Teile 12, 14 ist der eigentliche Austrittsschlitz 38 angeordnet, der bei der dargestellten Ausführungsform durch eine Ausfräsung in der Stirnfläche des Teils 14 gebildet wird.

Als Alternative hierzu ist es auch möglich, diese Ausfräsung in der Stirnfläche des Teils 12 vorzusehen. Schließlich kann der Schlitz noch durch ein sogenanntes "Maskenblech" gebildet werden, also ein zwischen die beiden Teile 12, 14 eingespanntes Blechstück mit einer den Schlitz bildenden Aussparung.

Der Schlitz 38 erstreckt sich in jedem Fall von der Unterkante des Düsenkörpers 12, 14 nach oben bis zur Ausbreitkammer 37.

Die unteren Flächen der beiden Teile 12, 14 sind in der üblichen Weise abgeschrägt; außerdem ist die dem Austrittsschlitz 38 zugewandte Unterkante des linken Teils 12 etwas vorgezogen (bei 48), so daß eine Abrißkante entsteht.

Die Schlitzdüse 10 empfängt über die Querbohrung 18 den verflüssigten, hochpolymeren, thermoplastischen Werkstoff, insbesondere einen Schmelzklebstoff auf der Basis von Polyurethan, unter Druck von einem Verflüssigungsgerät; aus der Querbohrung 18 gelangt der Werkstoff in die verschiedenen Löcher 19 und steht dort unter Druck an, da sich bei der aus Figur 1 ersichtlichen Lage die Spitze der Ventilnadel 24 in der Austrittsbohrung 34 des Sitzes 32 befindet und damit die Bohrung 36 versperrt ist.

Durch Beaufschlagung der dem Ventilkörper 22 zugewandten Fläche des Kolben 26 wird der Kolben 26 pneumatisch nach oben verschoben, so daß sich die Ventilnadel 24 nach oben bewegt und damit die Bohrung 34 freigibt, so daß nun der flüssige, hochpolymere thermoplastische Werkstoff durch die Bohrung 34 in dem Sitz 32, die Bohrung 36 und die Ausbreitkammer 37 über die gesamte Länge in den Austrittsschlitz 38 gelangen kann.

Durch Beaufschlagung der von dem Ventilkörper 22 abgewandten Fläche des Kolbens 26 mit Druckluft wird die Ventilnadel 24 wieder nach unten verschoben und dadurch die Bohrung 34 versperrt, so daß der Auftrag des hochpolymeren Werkstoffes unterbrochen wird.

Gemäß der Darstellung in Figur 2 können mehrere, bei der dargestellten Ausführungsform insgesamt vier Ventile vorgesehen werden, die jeweils Teile der Ausbreitkammer 37 mit dem flüssigen, hochpolymeren Werkstoff versorgen.

Als Alternative zu der dargestellten Ausführungsform kann sich die Ausbreitkammer 37 auch in der Stirnfläche des Teils 12 befinden; wesentlich ist nur, daß der aus den einzelnen Bohrungen 36 kommende, flüssige hochpolymere Werkstoff gleichmäßig über die gesamte Länge der Ausbreitkammer 37 und damit des Austrittschlitzes 38 verteilt wird.

Der Werkstoff fließt nach dem Verlassen der Querbohrung 18 geradlinig auf einer kurzen Strecke von dem Loch 19 durch die Bohrungen 34, 36 in die Ausbreitkammer 37; auch die Umbiegung beim Übergang von der Ausbreitkammer 37 in den Schlitz 38 ist nur gering, da Bohrung 36 und Schlitz 38 in einem Winkel von 120° zueinander verlaufen.

In Figur 3 ist der Teil 14 mit der Ausbreitkammer 37 und der dem Austrittsschlitz 38 bildenden Ausfräsung in der Stirnfläche des Teils 14 dargestellt.

Figur 2 zeigt eine perspektivische Seitenansicht des Düsenkörpers mit den beiden Teilen 12, 14, vier schematisch angedeuteten Absperrventilen 20, der Ausbreitkammer 37 und dem Austrittsschlitz 38.

## Patentansprüche

1. Schlitzdüse zum Auftragen eines flüssigen, hochpolymeren Werkstoffes, insbesondere eines Schmelzklebstoffes auf der Basis von Polyurethan,
a) mit einem Düsenkörper,
b) mit einem Zuführkanal für den flüssigen Werkstoff in dem Düsenkörper,
c) mit einem steuerbaren Absperrventil,
d) mit einer sich an den Zuführkanal anschließenden Ausbreitkammer, und
e) mit einem mit der Ausbreitkammer verbundenen Austrittsschlitz,
**dadurch gekennzeichnet**,
daß das Absperrventil (20) derart in den Düsenkörper (12, 14) integriert ist, daß der Zuführkanal (34) in unmittelbarer Nähe der Ausbreitkammer (37) angeordnet ist,
daß der Zuführkanal (34) über einen geraden, im Düsenkörper (12, 14) angeordneten Bereich (36) mit der Ausbreitkammer (37) verbunden ist, wobei der im Düsenkörper (12, 14) angeordnete Bereich (36) kurz ausgebildet ist, und
daß der Düsenkörper (12, 14) einen Querkanal (18) für den flüssigen hochpolymeren Werkstoff aufweist, welcher mit einer Kammer (19) verbunden ist, die zwischen dem Ventilkörper (22) und dem Zuführkanal (34) angeordnet ist.

2. Schlitzdüse nach Anspruch 1, dadurch gekennzeichnet, daß das Absperrventil einen Ventilkörper (22) mit einer pneumatisch hin- und herbewegbaren Ventilnadel (24) aufweist.

3. Schlitzdüse nach einem der Ansprüche 1 oder 2, dadurch gekennzeichnet, daß der Querkanal (18) im rechten Winkel zu dem Zuführkanal (34) verläuft.

4. Schlitzdüse nach einem der Ansprüche 1 bis 3, dadurch gekennzeichnet, daß der Abstand zwischen dem Absperrventil (20) und dem Eintritt in die Ausbreitkammer (37) maximal 50mm, insbesondere maximal 25mm beträgt.

5. Schlitzdüse nach einem der Ansprüche 1 bis 4, dadurch gekennzeichnet, daß der Düsenkörper (12, 14) mehrere Zuführkanäle (34) enthält, deren gerade Bereiche (36) jeweils in die Ausbreitkammer (27) münden.

6. Schlitzdüse nach einem der Ansprüche 1 bis 5, dadurch gekennzeichnet, daß der Austrittsschlitz (38) einen Winkel von mehr als 90° insbesondere im Bereich von 110° bis 150°, mit dem Zuführkanal (34) bzw. seinem geraden Bereich (36) bildet.

7. Schlitzdüse nach einem der Ansprüche 2 bis 6, dadurch gekennzeichnet, daß der Ventilkörper (20) in einen Durchlaß des Düsenkörpers (12, 14) eingesetzt ist, der mit dem Querkanal (18) verbunden ist.

8. Schlitzdüse nach Anspruch 7, dadurch gekennzeichnet, daß sich in dem Durchlaß des Düsenkörpers (12, 14) ein austauschbarer Sitz (32) für die Ventilnadel (24) befindet.

9. Schlitzdüse nach einem der Ansprüche 1 bis 8, dadurch gekennzeichnet, daß der Düsenkörper aus zwei miteinander verbundenen Teilen (12, 14) besteht, zwischen deren Anlageflächen der Austrittsschlitz (38) ausgebildet ist.

10. Schlitzdüse nach Anspruch 9, dadurch gekennzeichnet, daß der Austrittsschlitz (38) durch eine Ausfräsung in einer der beiden Stirnflächen der beiden Teile (12, 14) oder durch ein Maskenblech gebildet wird.

11. Schlitzdüse nach einem der Ansprüche 9 oder 10, dadurch gekennzeichnet, daß sich die Ausbreitkammer (37) in einer Stirnfläche der beiden Teile (12, 14) befindet.

12. Schlitzdüse nach einem der Ansprüche 9 bis 11, dadurch gekennzeichnet, daß sich der Durchlaß für das Absperrventil (20) und der anschließende Bereich (36) in einem der beiden Teile (12, 14) des Düsenkörpers befinden.

## Claims

1. Slot nozzle for applying to a substrate a liquid high-polymer material, in particular a hot-melt adhesive on the basis of polyurethane, comprising
a) a nozzle body,
b) a supply passage for the liquid material in the nozzle body,
c) a controllable shut-off valve,
d) a spreading chamber adjoining to the supply passage, and
e) an exit slot connected with the spreading chamber,
characterized in
that the shut-off valve (20) is integrated into the nozzle body (12, 14) in such a way that the supply passage (34) is arranged in immediate proximity of the spreading chamber (37),
that the supply passage (34) is connected with the spreading chamber (37) via a straight area (36) arranged in the nozzle body (12, 14), the passage (36) arranged in the nozzle body (12, 14) being short, and
that the nozzle body (12, 14) comprises a transverse passage (18) for the liquid high-polymer material connected with a chamber (19) which is arranged between the valve body (22) and the supply passage (34).

2. Slot nozzle according to claim 1, characterized in that the shut-off valve comprises a valve body (22) with a pneumatically reciprocal valve needle (24).

3. Slot nozzle according to one of claims 1 or 2, characterized in that the transverse passage (18) extends at a right angle to the supply passage (34).

4. Slot nozzle according to one of claims 1 to 3, characterized in that the distance between the shut-off valve (20) and the inlet into the spreading chamber (37) is at the most 50 mm, in particular at the most 25 mm.

5. Slot nozzle according to one of claims 1 to 4, characterized in that the nozzle body (12, 14) includes a plurality of supply passages (34), the straight areas (36) of which leading each into the spreading chamber (27).

6. Slot nozzle according to one of claims 1 to 5, characterized in that the exit slot (38) forms an angle of more than 90°, in particular in the range from 110 to 150°, with the supply passage (34) and/or its straight area (36).

7. Slot nozzle according to one of claims 2 to 6, characterized in that the valve body (20) is inserted into a passage of the nozzle body (12, 14), which is connected with the transverse passage (18).

8. Slot nozzle according to claim 7, characterized in that in the passage of the nozzle body (12, 14) an exchangable seat (32) for the valve needle (24) is located.

9. Slot nozzle according to one of claims 1 to 8, characterized in that the nozzle body consists of two parts (12,14) which are connected with each other, between the engaging faces of which the exit slot (38) is formed.

10. Slot nozzle according to claim 9, characterized in that the exit slot (38) is formed by a milled-out portion in one of the two end faces of the two parts (12, 14) or by a metal mask plate.

11. Slot nozzle according to one of claims 9 or 10, characterized in that the spreading chamber (37) is located in an end face of the two parts (12, 14).

12. Slot nozzle according to one of claims 9 to 11, characterized in that the passage for the shut-off valve (20) and the adjoining passage (36) are located in one of the two parts (12, 14) of the nozzle body.

## Revendications

1. Buse à fente pour l'application d'un matériau liquide à haut poids moléculaire, en particulier une colle fusible à base de polyuréthanne, comprenant
a) un corps de buse,
b) un canal d'amenée pour le matériau liquide dans le corps de buse,
c) une soupape d'arrêt commandée,
d) une chambre d'étalement faisant suite au canal d'amenée, et
e) une fente de sortie raccordée à la chambre d'étalement,
caractérisée en ce que
la soupape d'arrêt (20) est intégrée dans le corps de buse (12, 14) de telle façon que le canal d'amenée (34) est disposé à proximité immédiate de la chambre d'étalement (37), que le canal d'amenée (34) communique avec la chambre d'étalement (37) par l'intermédiaire d'une section rectiligne (36) placée dans le corps de buse (12, 14), la section (36) située dans le corps de buse (12, 14) présentant une faible longueur, et que le corps de buse (12, 14) présente un canal transversal (18) pour le matériau liquide à haut poids moléculaire, qui communique avec une chambre (19) disposée entre le corps de soupape (22) et le canal d'amenée (34).

2. Buse à fente selon la revendication 1, caractérisée en ce que la soupape d'arrêt comporte un corps de soupape (22) avec un pointeau de soupape (24) dont le mouvement alternatif peut être commandé pneumatiquement.

3. Buse à fente selon l'une des revendications 1 ou 2, caractérisée en ce que le canal transversal (18) s'étend orthogonalement au canal d'amenée (34).

4. Buse à fente selon l'une des revendications 1 à 3, caractérisée en ce que la distance entre la soupape d'arrêt (20) et l'entrée dans la chambre d'étalement (37) est d'au plus 50 mm, et en particulier d'au plus 25 mm.

5. Buse à fente selon l'une des revendications 1 à 4, caractérisée en ce que le corps de buse (12, 14) comprend plusieurs canaux d'amenée (34) dont les sections droites (36) débouchent à chaque fois dans la chambre d'étalement (37).

6. Buse à fente selon l'une des revendications 1 à 5, caractérisée en ce que la fente de sortie (38) forme avec le canal d'amenée (34) et respectivement sa section droite (36) un angle de plus de 90° et notamment de l'ordre de 110° à 150°.

7. Buse à fente selon l'une des revendications 2 à 6, caractérisée en ce que le corps de soupape (20) est inséré dans un passage dans le corps de buse (12, 14), qui communique avec le canal transversal (18).

8. Buse à fente selon la revendication 7, caractérisée en ce que dans le passage du corps de buse (12, 14) est prévu un siège (32) interchangeable pour le pointeau (24) de la soupape.

9. Buse à fente selon l'une des revendications 1 à 8, caractérisée en ce que le corps de buse est constitué par deux éléments (12, 14) couplés, entre les surfaces d'appui desquels est conformée la fente de sortie (38).

10. Buse à fente selon la revendication 9, caractérisée en ce que la fente de sortie (38) est constituée par une fraisure dans l'une des deux surfaces frontales des deux éléments (12, 14) ou par une tôle de masquage.

11. Buse à fente selon l'une des revendications 9 ou 10, caractérisée en ce que la chambre d'étalement (37) est ménagée dans l'une des surfaces frontales des deux éléments (12, 14).

12. Buse à fente selon l'une des revendications 9 à 11, caractérisée en ce que le passage pour la soupape d'arrêt (20) et la section (36) qui y fait suite sont disposés dans l'un des deux éléments (12, 14) du corps de buse.
